# EUROPÄISCHE PATENTSCHRIFT

(11) **EP 0 423 569 B1**
(45) Veröffentlichungstag und Bekanntmachung des Hinweises auf die Patenterteilung: **16.06.1993**
(21) Anmeldenummer: 90119180.9
(22) Anmeldetag: 05.10.1990
(51) Int. Cl.: A44C 17/04

(54) **Schmucksteinverbund und Verfahren zu dessen Herstellung**
Group of ornamental stones and method of producing the same
Ensemble de pierres ornementales et son procédé de fabrication

(30) Priorität: 16.10.1989 DE 3934484
(43) Veröffentlichungstag der Anmeldung: 24.04.1991
(73) Patentinhaber: D. Swarovski & Co., A-6112 Wattens/Tirol (AT)
(72) Erfinder: Pöll, Martin, A-6112 Fritzens (AT)
(74) Vertreter: Kador & Partner

(56) Entgegenhaltungen:
- EP-A- 0 196 455
- CH-A- 488 425
- DE-B- 1 131 040
- DE-C- 163 964
- GB-A- 2 178 643

## Beschreibung

Die Erfindung bezieht sich auf einen Schmucksteinverbund bei dem eine Vielzahl von nebeneinander angeordneten Schmucksteinen in einem Gitter gehalten werden sowie auf ein Verfahren zur Herstellung eines Schmucksteinverbundes.

Eine Vielzahl von Schmucksteinen, wie facettierten Glassteinen, wurden bisher meist in der Weise verbunden, daß die Schmucksteine mit Bohrungen versehen wurden und durch die Bohrungen jeweils zwei benachbarte Schmucksteine mittels Metalldraht aneinander gehängt wurden. Eine solche Anordnung ist kostenintensiv. Die Bohrungen stören den ästhetischen Eindruck.

Aus der DE-C-163 964 ist ein Schmucksteinverbund bekannt, bei dem Schmucksteine, die seitliche Nuten aufweisen in einem Gitter gehalten werden. Das Gitter ist hier aus sogenannten Rahmenstäben gebildet, wobei die Längsstäbe in die Nuten in den Steinen eingelegt werden und durch angelötete oder sonst wie befestigte Drähte oder Stege miteinander verbunden werden.

Der Erfindung liegt die Aufgabe zugrunde, einen Schmucksteinverbund zu schaffen, wobei die Schmucksteine in einfacher und wenig arbeitsintensiver Weise verbunden werden können und der optische Eindruck nicht beeinträchtigt wird.

Der Erfindung liegt die Erkenntnis zugrunde, daß diese Aufgabe dadurch gelöst werden kann, daß die Schmucksteine mittels schrumpffähigen Kunststoffäden verbunden werden.

Gegenstand der Erfindung ist ein Schmucksteinverbund, bei dem eine Vielzahl von nebeneinander angeordneten Schmucksteinen mit seitlichen Nuten in einem Gitter gehalten werden, der dadurch gekennzeichnet ist, daß das Gitter aus Längsfäden und Querfäden gebildet ist, zumindest die Längsfäden oder die Querfäden in die seitlichen Nuten der Schmucksteine eingreifen, und die Längsfäden und Querfäden aus geschrumpftem Kunststoff bestehen.

Gegenstand der Erfindung ist ferner ein Verfahren zur Herstellung eines Schmucksteinverbundes bei dem eine Vielzahl von nebeneinander angeordneten Schmucksteinen mit seitlichen Nuten in einem Gitter gehalten werden, das dadurch gekennzeichnet ist, daß das Gitter aus Längs- und Querfäden, die aus einem schrumpfbaren Kunststoff bestehen, gebildet wird, Schmucksteine in das Gitter eingesetzt werden, danach das Gitter einer Wärmebehandlung unterzogen wird, wobei das Gitter schrumpft und zumindest die Längsfäden oder die Querfäden in die Nuten der Schmucksteine einschnappen.

Vorzugsweise werden Kunststoffäden aus geschrumpftem thermoplastischem Kunststoff eingesetzt. Die Längsund die Querfäden des Gitters werden vorzugsweise an den Kreuzungspunkten miteinander verschweißt.

Der Schmucksteinverbund kann einreihig sein. Er eignet sich für die verschiedensten Dekorationszwecke. Eine solche Anordnung ist auch für Schmuck, beispielsweise für Armbänder, geeignet.

Es kommt aber auch eine mehrreihige bzw. flächenförmige Ausgestaltung in Betracht. Eine solche Anordnung kann zur Flächendekoration und insbesondere auch in der Beleuchtungsindustrie Anwendung finden.

Der Begriff "Schmuckstein" wird hier in seiner allgemeinsten Form verstanden und umfaßt alle Arten von Schmucksteinen und bezieht sich insbesondere auf facettierte Glasschmucksteine. Die Form der Schmucksteine kann vielfältig sein, beispielsweise quadratisch, rechteckig, achteckig, rund oder oval. Auch die Größe der Schmucksteine ist in weiten Grenzen variabel, beispielsweise zwischen 5 und 100 mm. Die Schmucksteine können verschiedenst gefärbt sein. Sie können die verschiedensten Schliffe aufweisen.

Die Schmucksteine haben seitlich Nuten zur Aufnahme der Kunststoffäden. Die Tiefe und Breite der Nuten kann beispielsweise zwischen 0,5 und 5 mm betragen. Die Nuten werden dem Durchmesser der Kunststoffäden angepaßt. Die Stärke der Kunststoffäden richtet sich nach der Größe der Schmucksteine und den Zugfähigkeitserfordernissen.

Nuten können nur auf zwei parallel liegenden Seitenflächen zur Aufnahme der Längs- oder der Querfäden vorgesehen sein. Alternativ können auf allen vier Seiten des Schmucksteins Nuten vorgesehen sein, um sowohl die Längs- als auch die Querfäden aufzunehmen.

Die Erfindung wird anhand der Zeichnung, die beispielhafte Ausführungsformen zeigt, näher erläutert.

Es zeigen:
- Figur 1 einen einreihigen Schmucksteinverbund in Draufsicht und
- Figur 2 einen flächenförmigen Schmucksteinverbund in Draufsicht.

Aus Figur 1 ist zu ersehen, daß die rechteckigen Schmucksteine 2 durch ein Gitter 3 aus Längsfäden 4 und Querfäden 5 gehalten werden. Die Längsfäden 4 sind in Längsnuten 5 angeordnet, während die Querfäden 5 neben dem Schmuckstein 2 verlaufen. Es kommt alternativ in Betracht, auch die Querfäden 5 in nicht gezeigten Quernuten 7 anzuordnen. Als weitere Alternative können nur die Querfäden 5 in Quernuten 7 angeordnet sein, und die Längsfäden 4 seitlich an den Schmucksteinen 2 geführt werden.

Vorzugsweise sind die Längsfäden 4 mit den Querfäden 5 an den Kreuzungspunkten 9 verschweißt. Es kommt aber auch in Betracht, das Gitter 3 durch Pressen oder Stanzen einstückig herzustellen oder die Quer- und Längsfäden in geeigneter Weise zu verkleben.

Als Kunststoffäden werden solche aus schrumpffähigem Kunststoff verwendet. Das Gitter wird so dimensioniert, daß die Schmucksteine leicht einsetzbar sind. Die Kunststoffäden schnappen in die seitlichen Nuten ein, wobei es, um ein Durchfallen zu verhindern, ausreicht, daß nur entweder die Längsfäden oder die Querfäden in Nuten zu liegen kommen. Aus ästhetischen Gründen kann es aber vorteilhaft sein, sowohl die Quer- als auch die Längsfäden in Nuten verlaufen zu lassen.

Nach dem Einsetzen der Schmucksteine in das Gitter werden die Kunststoffäden einem Schrumpfungsprozess unterworfen. Das Schrumpfen erfolgt meist durch Wärmebehandlung. Die vorzugsweise verwendeten kaltgereckten thermoplastischen Kunststoffäden ziehen sich bei der Wärmebehandlung wieder auf ihren Urzustand zusammen. Schrumpfungen von 3 bis 5 % oder auch bedeutend mehr sind leicht zu erzielen. Durch diese Schrumpfung der Kunststoffäden wird ein fester Halt der Schmucksteine im Gitter erzielt. Bevorzugte Kunststoffe, die einer Schrumpfung unterworfen werden können, sind Polyethylenterephthalat, Polyethylen, Polyvinylchlorid, Polypropylen, Polystyrol, Polyacrylnitril, Polyamid und Polycarbonat. Polyamid wird besonders bevorzugt. Unter Umständen kommen auch faserverstärkte Kunststoffe in Betracht.

Gereckte bzw. verstreckte Kunststoffe werden auch wegen ihrer erhöhten Festigkeit bevorzugt.

Die geeigneten Schrumpfungstemperaturen werden je nach verwendetem Kunststoff gewählt. Beispielsweise kann die Schrumpfung bei Temperaturen zwischen 100 und 120°C durch Eintauchen in eine entsprechend heiße Flüssigkeit erzielt werden.

Es ist ersichtlich, daß Art und Anordnung der Schmucksteine in vielfältigster Weise erfolgen kann. Die Abstände zwischen den Schmucksteinen, deren Größe und Ausführung sind beliebig variabel.

Je nach Anwendungszweck und daraus resultierenden Beanspruchungen können dünnere oder dickere Kunststoffäden verschiedener Festigkeit Verwendung finden. Die Durchmesser der Kunststoffäden liegen beispielsweise zwischen 0,3 und 5 mm.

Die erfindungsgemäßen Schmucksteinverbunde sind auf einfachste Weise und wirtschaftlich herzustellen und zeichnen sich bei Verwendung beispielsweise dünner durchsichtiger oder auch gefärbter Kunststoffäden durch eine besondere Ästhetik aus. Der Einsatz der Schmucksteinverbunde ist vielfältig. Durch die freien Fadenenden ist eine einfache und sichere Befestigung in vielfältiger Weise möglich.

In Figur 2 ist eine flächenförmige Ausführungsform des Schmucksteinverbundes 1 gezeigt. Die einzelnen Schmucksteine 2 sind durch Längsfäden 4 und Querfäden 5, die ein Gitter 3 bilden, zusammengefaßt. Die Fäden 4 und 5 verlaufen in seitlichen (in der Draufsicht nicht gezeigten) Nuten der Schmucksteine 2. Eine solche flächige Anordnung ist für Dekorationszwecke oder insbesondere für Beleuchtungskörper besonders gut geeignet.

## Patentansprüche

1. Schmucksteinverbund, bei dem eine Vielzahl von nebeneinander angeordneten Schmucksteinen (2) mit seitlichen Nuten (6, 7) in einem Gitter (3) gehalten werden, **dadurch gekennzeichnet**, daß das Gitter (3) aus Längsfäden (4) und Querfäden (5) gebildet ist, zumindest die Längsfäden (4) oder die Querfäden (5) in die seitlichen Nuten (6, 7) der Schmucksteine (2) eingreifen, und die Längsfäden (4) und Querfäden (5) aus geschrumpftem Kunststoff bestehen.

2. Schmucksteinverbund nach Anspruch 1, **dadurch gekennzeichnet**, daß das Gitter aus Längsfäden (4) und Querfäden (5), die an den Kreuzungspunkten (9) miteinander verschweißt sind, besteht.

3. Verfahren zur Herstellung eines Schmucksteinverbundes, bei dem eine Vielzahl von nebeneinander angeordneten Schmucksteinen (2) mit seitlichen Nuten (6, 7) in einem Gitter (3)gehalten werden **dadurch gekennzeichnet**, daß das Gitter (3) aus Längs- und Querfäden (4, 5), die aus einem schrumpfbaren Kunststoff bestehen, gebildet wird, Schmucksteine (2) in das Gitter (3) eingesetzt werden, danach das Gitter (3) einer Wärmebehandlung unterzogen wird, wobei das Gitter schrumpft und zumindest die Längsfäden (4) oder die Querfäden (5) in die Nuten (6, 7) der Schmucksteine (2) einschnappen.

## Claims

1. A compound of gems wherein a plurality of gems (2) disposed side by side and having lateral grooves (6, 7) are held in a grid (3), **characterized** in that the grid (3) is formed of longitudinal threads (4) and transverse threads (5), at least the longitudinal threads (4) or the transverse threads (5) engage the lateral grooves (6, 7) of the gems (2), and the longitudinal threads (4) and transverse threads (5) are made of shrunk synthetic material.

2. The compound of gems of claim 1, **characterized** in that the grid consists of longitudinal threads (4) and transverse threads (5) that are welded together at the points of intersection (9).

3. A method for producing a compound of gems wherein a plurality of gems (2) disposed side by side and having lateral grooves (6, 7) are held in a grid (3), **characterized** in that the grid (3) is formed of longitudinal threads (4) and transverse threads (5) made of a shrinkable synthetic material, gems (2) are inserted into the grid (3), and the grid (3) is then subjected to a heat treatment whereby the grid shrinks and at least the longitudinal threads (4) or the transverse threads (5) snap into the grooves (6, 7) in the gems (2).

## Revendications

1. Assemblage de pierres décoratives, dans lequel une pluralité de pierres décoratives (2) disposées côte à côte et comportant des rainures latérales (6, 7) sont maintenues dans une grille (3), caractérisé en ce que la grille (3) est constituée de fils longitudinaux (4) et de fils transversaux (5), en ce qu'au moins les fils longitudinaux (4) ou les fils transversaux (5) pénètrent dans les rainures latérales (6, 7) des pierres décoratives (2), et en ce que les fils longitudinaux (4) et les fils transversaux (5) sont constitués en une matière plastique contractée.

2. Assemblage de pierres décoratives selon la revendication 1, caractérisé en ce que la grille est constituée de fils longitudinaux (4) et de fils transversaux (5) qui sont soudés les uns aux autres aux points de croisement (9).

3. Procédé pour la fabrication d'un assemblage de pierres décoratives, dans lequel une pluralité de pierres (2) disposées côte à côte et comportant des rainures latérales (6, 7) sont maintenues dans une grille (3), caractérisé en ce que la grille (3) est constituée de fils longitudinaux et transversaux (4, 5) qui sont réalisés en une matière plastique susceptible de se contracter, en ce que des pierres décoratives (2) sont insérées dans la grille (3), en ce que la grille (3) est ensuite soumise à un traitement thermique de sorte qu'elle se contracte et que au moins les fils longitudinaux (4) ou les fils transversaux (5) viennent s'insérer dans les rainures (6, 7) des pierres décoratives (2).
